# EUROPÄISCHE PATENTSCHRIFT

(11) **EP 0 722 516 B1**
(45) Veröffentlichungstag und Bekanntmachung des Hinweises auf die Patenterteilung: **16.07.1997**
(21) Anmeldenummer: 94929510.9
(22) Anmeldetag: 05.10.1994
(51) Int. Cl.: C25D 17/02, C25D 7/04, C25D 5/08, C25D 21/10

(54) **VORRICHTUNG ZUM SELEKTIVEN BEHANDELN DER OBERFLÄCHE VON WERKSTÜCKEN DURCH FLUTEN DER WERKSTÜCKE MIT EINER BEHANDLUNGSFLÜSSIGKEIT**
DEVICE FOR THE SELECTIVE TREATMENT OF THE SURFACE OF WORKPIECES BY FLOODING THE WORKPIECES WITH A TREATMENT LIQUID
DISPOSITIF DE TRAITEMENT SELECTIF DE LA SURFACE DE PIECES PAR INONDATION DESDITES PIECES AVEC UN LIQUIDE APPROPRIE

(30) Priorität: 06.10.1993 DE 4334106
(43) Veröffentlichungstag der Anmeldung: 24.07.1996
(73) Patentinhaber: STOHRER-DODUCO GmbH & Co., D-71277 Rutesheim (DE)
(72) Erfinder: DRESE, Hermann, A., D-75172 Pforzheim (DE); EMDE, Werner, D-71287 Weissach-Flacht (DE); KNORR, Klaus, D-71229 Leonberg (DE)
(74) Vertreter: Twelmeier, Ulrich, Dipl.Phys.
(86) Internationale Anmeldenummer: EP9403294
(87) Internationale Veröffentlichungsnummer: WO9509939

(56) Entgegenhaltungen:
- DE-A- 3 742 602
- DE-A- 4 020 173
- DE-B- 1 771 933
- FR-A- 2 681 336

## Beschreibung

Die Erfindung geht aus von einer Vorrichtung mit den im Oberbegriff des Anspruchs 1 angegebenen Merkmalen. Eine solche Vorrichtung ist zum Vernickeln der Zylinderlaufflächen von Verbrennungsmotoren bekannt. Zu diesem Zweck werden die Verbrennungsmotoren auf eine plattenförmige Aufnahmeeinrichtung gestellt, und zwar mit der Zylinderöffnung nach unten, wobei von der Aufnahmeeinrichtung eine hohle Elektrode in den Zylinder ragt. In die durch die Aufnahmeeinrichtung abgeschlossenen Zylinder wird von unten her die Behandlungsflüssigkeit, ein Nickelbad, in den Ringraum zwischen Elektrode und Zylinderwand eingeleitet, steigt in dem Ringraum hoch und verläßt ihn durch die hohle Elektrode (DE-PS 37 42 602).

Gestalt und Aufbau der Aufnahmeeinrichtungen und der davon hochstehenden Elektroden hängen von der Bauform des zu behandelnden Motors ab. Sollen in der Anlage die Zylinderlaufflächen von unterschiedlichen Motoren behandelt werden, ist es erforderlich, die Aufnahmeeinrichtungen und Elektroden zu wechseln. Dazu muss ein Monteur in die Wanne hineinsteigen und unter den sehr beengten räumlichen Gegebenheiten in der Wanne die für den Austausch erforderlichen Montagearbeiten durchführen und es müssen die Austauschteile aus der Wanne herausgehoben und in die Wanne hereingegeben werden, was ebenfalls mühsam ist, weil die Austauschteile schwer und unhandlich sind und der Raum nicht frei von störenden Einbauten ist. Das Umrüsten der Vorrichtung auf eine andere Motorentype ist deshalb zeitraubend und erzwingt eine längere Stillstandszeit der Vorrichtung und nicht nur der Vorrichtung, sondern einer kompletten aus Vorbehandlungsstationen, Beschichtungsstationen und Nachbehandlungsstationen bestehenden Anlage, von welcher die erfindungsgemässe Vorrichtung ein Bestandteil ist.

Der vorliegenden Erfindung liegt die Aufgabe zugrunde, einen Weg aufzuzeigen, wie das Umrüsten erleichtert und die Stillstandszeit der Anlage verringert werden kann.

Diese Aufgabe wird gelöst durch eine Vorrichtung mit den im Anspruch 1 angegebenen Merkmalen. Vorteilhafte Weiterbildungen der Erfindung sind Gegenstand der abhängigen Ansprüche.

Dadurch, dass die Aufnahmeeinrichtungen auf einem Auszug vorgesehen sind, der zur Seite aus der Wanne herausgezogen werden kann, muss kein Monteur mehr in die Wanne hineinsteigen, wenn die Vorrichtung auf eine andere Motorentype umgerüstet werden soll. Vielmehr können die für die andere Motorentype erforderlichen Aufnahmeeinrichtungen ausserhalb der Wanne, z.B. in einer Werkstatt, auf einem gesonderten Auszug montiert und einbaufertig vorbereitet werden, so dass die an der Wanne vorzunehmenden Arbeiten lediglich darin bestehen, den in der Wanne vorhandenen Auszug herauszuziehen, beiseite zu schaffen und den für den Austausch vorbereiteten Auszug in die Wanne einzuschieben und den seitlichen Zugang zur Wanne wieder zu verschließen.

Auf diese Weise ist die für ein Umrüsten der Vorrichtung erforderliche Stillstandszeit ausserordentlich gering'kann sogar im günstigsten Fall praktisch zu Null reduziert werden, weil die an der Wanne vorzunehmenden Montagearbeiten auf ein Minimum reduziert sind, unabhängig von der Fördereinrichtung durchgeführt werden können und hierdurch eine Produktionsunterbrechung nicht erforderlich wird. Alle anderen mit der Umrüstung im Zusammenhang stehenden Montagearbeiten und Wartungsarbeiten können ohne Zeitdruck und deshalb viel sorgfältiger ausserhalb der Wanne durchgeführt werden, wobei als weiterer Vorteil hinzukommt, dass die Montagearbeiten und Wartungsarbeiten nicht mehr durch räumliche Enge und eine mit unangenehmen Chemikalien kontaminierte Umgebung erschwert sind. Die Erfindung bewährt sich aber nicht nur beim Umrüsten der Vorrichtung auf eine andere Motorentype, sondern auch dann, wenn an den Aufnahmeeinrichtungen, Elektroden oder ihnen zugeordneten Teilen in der Wanne ein Schaden auftritt, der eine Reparatur und damit eine Arbeitsunterbrechung der Vorrichtung erfordert. Für diesen Fall, kann man einen gleichartigen, funktionsfähigen Reserveauszug für einen Austausch bereithalten, den Austausch ruckzuck vornehmen, beim ausgewechselten Auszug dann in aller Ruhe den Fehler suchen, beheben und den Auszug als funktionsfähigen Reserveauszug wiederum bereithalten.

Das Herausziehen der Auszüge zur Seite hat den weiteren Vorteil, dass man dafür über der Wanne kein besonderes Hebezeug benötigt, vielmehr kann der Auszug in der Höhe, in welcher er in der Wanne angeordnet ist, auf Schienen herausgezogen und ausserhalb der Wanne von einem entsprechend angepaßten Transportwagen übernommen und weggefahren werden.

Die Erfindung ist nicht nur anwendbar auf Vorrichtungen, bei denen die Wanne nur einen einzigen Auszug enthält. Die Wanne kann vielmehr auch mehrere Auszüge nebeneinander oder hintereinander haben, die durch eine entsprechende Anzahl von verschließbaren Zugängen herausgezogen werden können.

Hervorgehoben sei die Möglichkeit, zwei Auszüge hintereinander anzuordnen und sie so zu lagern, dass sie zu entgegengesetzten Seiten aus der Wanne herausziehbar sind.

Der Zugang, durch den ein Auszug aus der Wanne herausgezogen werden kann, ist nach dem Austausch eines Auszugs wieder zu verschließen. Es kann sich dabei um einen einfachen Deckel handeln, der als loses Teil von aussen auf die Behälterwand geschraubt wird. Vorzugsweise wird der Deckel jedoch am Auszug selbst befestigt und zusammen mit dem Auszug gewechselt. Das hat den Vorteil, dass man zur elektrolytischen Behandlung der Werkstücke erforderliche elektrische Zuleitungen, die beim Austausch der Aufnahmeeinrichtungen und Elektroden abgetrennt werden müssen, als einfache Steckverbindungen ausserhalb der Wanne am Deckel vorsehen kann, so dass die zu den Aufnahmeeinrichtungen führenden elektrischen Zuleitungen beim Herausziehen und Einschieben des Auszuges automatisch getrennt bzw. wieder zusammengesteckt werden. Am besten sind die Steckverbinder so angeordnet, dass ein Teil am Deckel bzw. an einem Fortsatz des Deckels sitzt und die Gegenstücke sich neben dem Zugang an der Wanne oder an deren Gestell befinden.

Um die Zylinder mit der Behandlungsflüssigkeit fluten zu können, benötigt man in der Wanne eine oder mehrere Speiseleitungen für die Behandlungsflüssigkeit, welche zu den Aufnahmeeinrichtungen führen. Auch in diesen Speiseleitungen sieht man vorzugsweise eine Steckkupplung vor, deren einer Teil am Auszug und deren anderer Teil ortsfest in der Wanne vorgesehen ist, so dass auch die Speiseleitungen beim Herausziehen des Auszuges automatisch getrennt und beim Einschieben eines Auszuges automatisch durch Zusammenstecken gekuppelt werden.

Nach dem Einschieben des Auszuges in die Wanne werden der Deckel und die Wanne zweckmässigerweise durch eine Anordnung aus Spindel und Spindelmutter miteinander verspannt, wobei die Spindelmutter vorzugsweise gegen Federkraft verschiebbar ist, um beim Einschieben des Auszuges der auf die Spindelmutter auftreffenden Spindel ausweichen zu können. Ergänzend ist vorzugsweise zwischen der Wanne und einem Fortsatz des Deckels noch ein Stoßdämpfer vorgesehen, um Beschädigungen an Kupplungsteilen zu verhindern, wenn der Auszug mit seiner großen Masse beim Einschieben in die Wanne gegen einen Endanschlag läuft.

Ausgangspunkt und Hauptanwendungsgebiet der Erfindung ist eine Vorrichtung zur elektrolytischen Oberflächenbehandlung von Motorblöcken im Bereich ihrer Zylinderlaufflächen. Die Erfindung kann aber nicht nur hierfür benutzt werden, sondern auch zur Oberflächenbehandlung anderer Werkstücke, die zu diesem Zweck mit einem Teilbereich ihrer Oberfläche durch eine Behandlungsflüssigkeit geflutet werden. Es muss sich dabei auch nicht unbedingt um eine elektrolytische Metallabscheidung handeln, sondern könnte beispielsweise eine anodische Oxidation der Oberfläche sein, z.B. die anodische Oxidation eines zylindrischen Oberflächenbereiches an einem aus Aluminium bestehenden Bremssattel für Scheibenbremsen.

Ein Ausführungsbeispiel der Erfindung ist in den beigefügten Zeichnungen dargestellt.
- Figur 1: zeigt einen vertikalen Querschnitt durch eine Vorrichtung zum elektrolytischen Beschichten der Zylinderlaufflächen eines Motorblocks mit einem Metall,
- Figur 2: zeigt den Schnitt II-II durch die Vorrichtung gemäss Figur 1,
- Figur 3: zeigt die Vorrichtung in einer Darstellung gemäss Figur 2 mit teilweise herausgezogenem Auszug,
- Figur 4: zeigt als Detail im Schnitt die Ausbildung einer Kupplung in einer Speiseleitung für Behandlungsflüssigkeit dieser Vorrichtung,
- Figur 5: zeigt als Detail im Vertikalschnitt die Anordnung und Ausbildung von elektrischen Kupplungen an dieser Vorrichtung, und
- Figur 6: zeigt als Detail im vertikalen Längsschnitt eine Anordnung aus Spindel, Spindelmutter und Stoßdämpfer im Bereich zwischen Deckel und Wanne dieser Vorrichtung.

Die Vorrichtung hat eine Wanne 1, die auf Füßen 2 steht, so dass der Boden 3 der Wanne vom Fußboden 4, auf dem die Füße stehen, Abstand hat. Von der Wanne ist nur ein Viertel dargestellt, in Figur 1 die Hälfte in der Breite und in Figur 2 die Hälfte in der Länge.

Auf dem Boden 3 der Wanne sind auf Sockeln 5 in jeder Hälfte der Wanne 1 (siehe Figur 1) zwei waagerechte, zueinander parallele Schienen 6 befestigt, welche in Längsrichtung der Wanne (siehe Figur 2) verlaufen. Auf jedem Schienenpaar ist ein rahmenförmig ausgebildeter Auszug 7 angeordnet, der mit Rädern 8, die an längsseitig verlaufenden Holmen 9 des Rahmens angebracht sind, auf den Schienen 6 verschiebbar ist.

Jeder Auszug trägt vier auf gleicher Höhe hintereinander angeordnete Platten 10, welche auf der Oberseite mit einer Gummischicht 11 belegt sind und zur Aufnahme je eines Motorblocks mit sechs Zylindern dienen. Demgemäss trägt der Auszug sechs hohle, zylindrische Elektroden 12, welche jeweils unterhalb der Platte 10 an einer Tragkonstruktion 13 befestigt sind, in welcher zugleich ein becherförmiger Hohlraum 14 ausgebildet ist, welcher die jeweilige Elektrode 12 in einem unterhalb der Oberfläche der Platte 10 liegenden Abschnitt unter Bildung eines Ringraumes umgibt. In jeden Ringraum führt von der Seite her eine Zuleitung 15 hinein, wobei die sechs einer gemeinsamen Platte 10 zugeordneten Zuleitungen 15 durch eine gemeinsame, quer verlaufende Speiseleitung 16 gespeist werden, die ihrerseits durch eine vertikale, abgefederte Verbindungsleitung 17 mit einer in der Mitte zwischen den Schienen 6 verlaufenden, am Auszug 7 befestigten Speiseleitung 18 in Verbindung steht . In die Mitte des Bodens 3 der Wanne ist ein Rohr 19 eingeschweißt, welches in der Wanne in ein T-Stück 20 übergeht, welches durch eine Steckverbindung 21, im Detail dargestellt in Figur 4, mit der Speiseleitung 18 verbunden ist. Zu diesem Zweck ist das Ende der Speiseleitung 18 von einer Muffe 22 umgeben, in welche ein am T-Stück 20 angebrachtes Mundstück 23 eingreift, welches auf seiner Aussenseite zwei O-Ringe 24 trägt.

Über das Rohr 19 zugeführte Behandlungsflüssigkeit verteilt sich über die Speiseleitung 18, die Leitungen 17, 16 und 15 in die Ringräume 14 und steigt in diesen bis über die Oberseite der Platte 10 hoch, wenn auf der Platte 10 ein Motorblock liegt, in dessen Zylinder die Elektroden 12 unter Bildung von Ringräumen hineinragen; in den zwischen den Elektroden 12 und den Zylinderwänden gebildeten Ringräumen steigt die Behandlungsflüssigkeit hoch, bis sie über den oberen Rand der Elektroden 12 überläuft und durch die in den Elektroden 12 gebildeten senkrechten Ablaufkanäle 25 frei abläuft. Die Behandlungsflüssigkeit gelangt auf diese Weise auf den Boden 3 der Wanne, der schräg ist und die Behandlungsflüssigkeit zu einem an der tiefsten Stelle gelegenen Auslaßstutzen 26 führt (in Figur 2 in der nicht dargestellten rechten Hälfte der Wanne liegend).

Die hohlen Elektroden 12 stehen über ihre Tragkonstruktion 13 ein Stück weit nach unten vor und sind an diesen vorstehenden Enden jeweils mit einer elektrischen Zuleitung 27 verbunden, beispielsweise mittels einer Schraubklemme 28 Ein Bündel solcher elektrischer Zuleitungen 27 führt zu einem Deckel 30, der einen Zugang 31 verschließt, welcher in einer der Seitenwände der Wanne 1 vorgesehen ist. Das Bündel von Zuleitungen 27 durchquert den Deckel 30 mit Hilfe einer Anzahl von Kabeldurchführungen 32 und endet in elektrischen Steckverbindern 33, welche an einem nach unten ragenden Fortsatz 34 des Deckels angeordnet und im Detail in Figur 5 dargestellt sind. Hinter dem Fortsatz 34 hat der Boden 3 der Wanne eine Einbuchtung 35, welche Platz bietet für die Steckverbinder 33. Der Steckerteil eines jeden Steckverbinders ist am Fortsatz 34 des Deckels angebracht und hat jeweils ein aus Kunststoff bestehendes Gehäuse 36, in welchem ein Steckerstift 37 festgelegt ist. Eine an der Wanne 1 befestigte Halteplatte 38, welche parallel zum Deckel 30 verläuft, trägt in Bohrungen eingesetzt die Buchsenteile des Steckers, bestehend aus einem Kunststoffgehäuse 39 und einer darin befestigten Steckbuchse 40, deren rückseitiger Fortsatz 41 mit einer Zuleitung 42 verschraubt ist, welche zu einer Stromquelle führt.

Zwischen dem Deckel und dem Rand des Zugangs 31 zum Innenraum der Wanne befindet sich eine umlaufende Dichtung 43, welche am Deckel 30 festgeschraubt ist (Figur 5).

Der Deckel 30 ist mit der Wanne 1 mittels einer Anordnung aus Spindel 45 und Spindelmutter 46 verschraubt. Die Spindelmutter 46 befindet sich in einem Gehäuse 47, welches an der Wanne 1 befestigt ist und ist in diesem Gehäuse 47 gegen die Wirkung einer Wendelfeder 48 begrenzt verschiebbar. Ein an den Gewindeabschnitt der Spindel 45 anschließender Schaft 49 ist drehbar und durch Anschläge begrenzt längsverschieblich in einem Gehäuse 50 gelagert, welches sich an der Aussenseite des Fortsatzes 34 des Deckels 30 abstützt. Dabei liegt der Fortsatz 34 zusätzlich an einem Stoßdämpfer 51 an, dessen Gehäuse fest mit der Wanne 1 verbunden ist.

Die Elektroden 12 sind bei elektrolytischer Metallabscheidung Anoden, bei anodischer Oberflächenbehandlung Kathoden. Die Gegenelektrode wird jeweils durch das Werkstück selbst (den Motorblock) gebildet. Der Motorblock kann in an sich bekannter Weise an einem Träger hängend in die Wanne 1 gesenkt und auf die Platte 10 abgesetzt werden, wobei der Träger gleichzeitig in Kontaktgabeln eingreifen kann, die am Rand der Wanne angebracht und ebenfalls mit der Stromquelle verbunden sind. Eine solche Art der Werkstückkontaktierung über den Werkstückträger ist Stand der Technik und daher in der Zeichnung nicht dargestellt.

Will man den Auszug mit den darauf befindlichen Aufbauten wechseln, so schraubt man die Spindel 55 aus der Spindelmutter 46 heraus und kann dann durch Ziehen an einem Griff 52 (Figur 2), der am Deckel 30 angebracht ist, den Auszug 7 auf den Schienen 6 durch den nun offenen Zugang 31 herausziehen, weil der Deckel 30 fest mit dem Auszug 7 verbunden ist. Um den Auszug 7 aufzunehmen, fährt man zuvor einen Wagen 53 vor den Zugang 31; der Wagen 53 hat einen Tragrahmen mit zwei Schienen 54, deren Abstand und Höhe mit Abstand und Höhe der Schienen 6 übereinstimmt. Der Wagen 53 ist so lang, dass er den gesamten Auszug aufnehmen kann. Der Auszug kann dann mit dem Wagen abtransportiert werden und auf einem gleichartigen Wagen kann dann ein anderer Auszug an den Zugang 31 herangefahren und in die Wanne 1 eingeschoben werden, wobei - durch die Führung des Auszuges auf den Schienen 6 - die Kupplung in der Speiseleitung 18 (Figur 4) und die elektrischen Steckkupplungen (Figur 5) automatisch geschlossen werden. Der Endanschlag des Auszuges wird durch den Stoßdämpfer 51 abgefedert und dann wird der Deckel 30 durch Eindrehen der Spindel 45 in die Spindelmutter 46 mit der Wanne 1 verschraubt.

## Patentansprüche

1. Vorrichtung zum selektiven, insbesondere elektrolytischen, Behandeln der Oberfläche von Werkstücken durch Fluten der Werkstücke mit einer Behandlungsflüssigkeit,
mit einer Wanne (1),
mit in der Wanne (1) austauschbar angeordneten Aufnahmeeinrichtungen (10) für die Werkstücke,
mit wenigstens einer in die Wanne (1) zu den Aufnahmeeinrichtungen (10) führenden Zuleitung (15-21) für die Flüssigkeit,
und mit wenigstens einer die Wanne (1) verlassenden Abflußleitung (26) für die Flüssigkeit,
**dadurch gekennzeichnet,** dass die Aufnahmeeinrichtungen (10) auf einem Auszug (7) vorgesehen sind, und dass die Wanne (1) in einer ihrer Seitenwände einen verschließbaren Zugang (31) hat, durch den der Auszug (7) mitsamt den darauf befindlichen Aufnahmeeinrichtungen (10) aus der Wanne (1) herausziehbar ist.

2. Vorrichtung nach Anspruch 1, **dadurch gekennzeichnet,**
dass in der Wanne (1) mehrere Auszüge (7) und eine entsprechende Anzahl von verschließbaren Zugängen (31) vorgesehen sind.

3. Vorrichtung nach Anspruch 2, **dadurch gekennzeichnet,**
dass zwei Auszüge (7) hintereinander angeordnet und zu entgegengesetzten Seiten aus der Wanne (1) herausziehbar sind.

4. Vorrichtung nach Anspruch 3, dadurch gekennzeichnet,
dass zum Verschließen des jeweiligen Zugangs (31) ein am Auszug (7) befestigter Deckel (30) vorgesehen ist.

5. Vorrichtung nach Anspruch 4, **dadurch gekennzeichnet,**
dass zur elektrolytischen Behandlung der Werkstücke elektrische Zuleitungen (27) vom Deckel (30) zu den Aufnahmeeinrichtungen (10) führen und dass am Deckel (30) Steckverbinder (33) vorgesehen sind, die die Zuleitungen (27) mit einer Stromquelle verbinden.

6. Vorrichtung nach Anspruch 5, **dadurch gekennzeichnet,**
dass den am Deckel (30) vorgesehenen Steckverbinderteilen (36, 37) zugeordnete Gegenstücke (39, 40) neben dem Zugang (31) an der Wanne (1) oder an deren Gestell angebracht sind.

7. Vorrichtung nach einem der vorstehenden Ansprüche,
**dadurch gekennzeichnet**, dass in der Wanne (1) und am Auszug (7) eine Speiseleitung (18) für die Behandlungsflüssigkeit verläuft, in welcher eine Steckkupplung (21) vorgesehen ist, deren einer Teil (22) am Auszug (7) und deren anderer Teil (23) ortsfest in der Wanne (1) vorgesehen ist.

8. Vorrichtung nach einem der vorstehenden Ansprüche,
**dadurch gekennzeichnet**, dass in der Wanne (1) Schienen (6) montiert sind, auf welchen der Auszug (7) läuft.

9. Vorrichtung nach Anspruch 8, **dadurch gekennzeichnet**, dass ausserhalb der Wanne (1) ein Wagen (53) vorgesehen ist mit Schienen (54), auf denen der Auszug (7) laufen kann.

10. Vorrichtung nach einem der vorstehenden Ansprüche,
**dadurch gekennzeichnet**, dass zwischen einem Fortsatz (34) des Deckels (30) und der Wanne (1) ein Stoßdämpfer (51) vorgesehen ist.

11. Vorrichtung nach einem der vorstehenden Ansprüche,
**dadurch gekennzeichnet**, dass zum Verspannen von Wanne (1) und Deckel (30) miteinander eine Anordnung aus Spindel (45) und gegen Federkraft verschiebbarer Spindelmutter (46) vorgesehen ist.

## Claims

1. Device for the selective, especially electrolytic treatment of surfaces of workpieces by flooding the workpieces with a treatment liquid, comprising
a tub (1),
treatment supports (10) arranged exchangeably in the tub (1), for the treatment of workpieces,
at least one supply line (15-21) going into the tub (1) to the treatment supports (10), for conveying the liquid,
and at least one drain support (26) coming out of the tub (1), for conveying the liquid,
**characterised in that** the treatment supports (10) are mounted on a pull-out module (7) and that the tub (1) is equipped with a closable access (31) in one of its side walls through which the pull-out module (7), including the treatment supports (10) thereon, can be extracted from the tub (1).

2. Device according to claim 1, **characterised in that** a multitude of pull-out modules (7) and a corresponding number of closable accesses (31) are provided in the tub (1).

3. Device according to claim 2, **characterised in that** two pull-out modules (7) are arranged in series and can be extracted on opposite sides of the tub (1).

4. Device according to claim 3, **characterised in that** a cover (30) fixed to the pull-out module (7) is provided for closing the respective access (31).

5. Device according to claim 4, **characterised in that** for the electrolytic treatment of workpieces electric leads (27) pass from the cover (30) to the treatment supports (10) and that plug connectors (33) are provided on the cover (30) which connect the electric leads (27) with an electric power source.

6. Device according to claim 5, **characterised in that** the counterparts (39, 40) of the plug connector parts (36, 37) on the cover (30) are fixed next to the access (31) to the tub (1) or to its support.

7. Device according any of the previous claims, **characterised in that** inside the tub (1) and along the pull-out module (7) there is a feeding line (18) for the treatment liquid in which a plug coupling (21) is provided whose one part (22) is provided at the pull-out module (7) and whose other part (23) is fixed inside the tub (1).

8. Device according any of the previous claims, **characterised in that** rails (6) are installed inside the tub (1) upon which the pull-out module (7) runs.

9. Device according any of the previous claims, **characterised in that** outside the tub (1) a carriage (53) with rails (54) is provided, upon which the pull-out module (7) can run.

10. Device according any of the previous claims, **characterised in that** a shock absorber (51) is provided between an extension (34) of the cover (30) and the tub (1).

11. Device according any of the previous claims, **characterised in that** for tensioning together tub (1) and cover (30), a spindle (45) and nut (46) arrangement is provided, whereby the nut (46) is displaceable against a spring force.

## Revendications

1. Dispositif pour le traitement sélectif, en particulier électrolytique, de la surface de pièces à usiner par inondation des pièces à usiner avec un liquide de traitement, comprenant
une cuve (1),
des mécanismes de réception (10) pour les pièces à usiner, disposés dans la cuve (1) de manière à pouvoir être échangés,
au moins un conduit (15-21) pour le liquide menant aux mécanismes de réception (10) dans la cuve (1),
et au moins un conduit d'évacuation (26) pour le liquide quittant la cuve (1),
caractérisé en ce que les mécanismes de réception (10) sont prévus sur un dispositif de déchargement (7) et en ce que la cuve (1) possède, dans une de ses parois latérales, un accès (31) qui peut être fermé, à travers lequel le dispositif de déchargement (7) peut être retiré de la cuve (1) conjointement avec les mécanismes de réception (10) disposés par-dessus.

2. Dispositif selon la revendication 1, caractérisé en ce qu'on prévoit, dans la cuve (1), plusieurs dispositifs de déchargement (7) et un nombre correspondant d'accès (31) qui peuvent être fermés.

3. Dispositif selon la revendication 2, caractérisé en ce que deux dispositifs de chargement (7) sont disposés l'un derrière l'autre et peuvent être retirés de la cuve (1) sur les côtés opposés.

4. Dispositif selon la revendication 3, caractérisé en ce que pour fermer l'accès respectif (31), on prévoit un couvercle (30) fixé sur le dispositif de déchargement (7).

5. Dispositif selon la revendication 4, caractérisé en ce que, pour le traitement électrolytique des pièces à usiner, des conduits électriques (27) mènent du couvercle (30) aux dispositifs de réception (10) et en ce que des connecteurs à fiches sont prévus sur le couvercle (30) qui relie les conduits (27) à une source de courant.

6. Dispositif selon la revendication 5, caractérisé en ce que des pendants (39, 40) attribués aux connecteurs à fiches (36, 37) prévus sur le couvercle (30) sont appliqués à côté de l'accès (31) sur la cuve (1) ou sur son bâti.

7. Dispositif selon l'une quelconque des revendications précédentes, caractérisé en ce qu'un conduit d'alimentation (18) pour le liquide de traitement s'étend dans la cuve (1) et sur le dispositif de déchargement (7), dans lequel on prévoit un raccord d'enfichage (21) dont une partie (22) est prévue sur le dispositif de déchargement (7) et dont l'autre partie (23) est prévue à demeure dans la cuve (1).

8. Dispositif selon l'une quelconque des revendications précédentes, caractérisé en ce que des rails (6) sont montés dans la cuve (1), sur lesquels se déplace le dispositif de déchargement (7).

9. Dispositif selon la revendication 8, caractérisé en ce que, à l'extérieur de la cuve (1), on prévoit un chariot (53) muni de rails (54) sur lesquels le dispositif de déchargement (7) peut se déplacer.

10. Dispositif selon l'une quelconque des revendications précédentes, caractérisé en ce que, entre un prolongement (34) du couvercle (30) et la cuve (1), on prévoit un dispositif d'amortissement des chocs (51).

11. Dispositif selon l'une quelconque des revendications précédentes, caractérisé en ce que pour serrer la cuve (1) et le couvercle (30) l'un avec l'autre, on prévoit un agencement constitué par une broche (45) et un écrou de broche (46) apte à coulisser à l'encontre d'un effet de ressort.
